# EUROPÄISCHE PATENTSCHRIFT

(11) **EP 0 087 498 B1**
(45) Veröffentlichungstag und Bekanntmachung des Hinweises auf die Patenterteilung: **12.11.1986**
(21) Anmeldenummer: 82108250.0
(22) Anmeldetag: 08.09.1982
(51) Int. Cl.: A47B 13/08, A47B 37/02, A47B 9/00

(54) **Tisch mit verstellbarer Tischplatte**
Table with adjustable top
Table à plateau réglable

(30) Priorität: 27.02.1982 DE 3207177; 11.06.1982 CH 3623/82
(43) Veröffentlichungstag der Anmeldung: 07.09.1983
(73) Patentinhaber: Veyhl Produktion KG, D-7266 Neuweiler 5 Zwerenberg (DE); Möbelfabrik Menziken Florian Weber AG, CH-5737 Menziken (CH)
(72) Erfinder: Veyhl, Wolf, D-7266 Neuweiler 5 (DE); Hauser, Gerhard, CH-5737 Menziken (CH); Schaible, Werner, D-7266 Neuweiler 5 (DE)
(74) Vertreter: KOHLER SCHMID + PARTNER

## Beschreibung

Die Erfindung betrifft einen Tisch, insbesondere einen Arbeitstisch für Endgeräte von datenverarbeitenden Anlagen, mit einer gegenüber dem Tischgestell in der Höhe und in der Neigung verstellbaren Tischplatte, die im Bereich ihres vorderen und ihres hinteren Randes mit unabhängig voneinander betätigbaren Stellgliedern in Eingriff steht.

Bei bekannten Tischen dieser Art dienen als Stellglieder Gewindespindel-Laufmutter-Anordnungen, deren Gewindespindeln vertikal in Beinteilen des Tisches angeordnet sind. Dabei können die Gewindespindeln in Muttern eingreifen, die in den Beinteilen des Tisches drehbar, jedoch in Axialrichtung unverschiebbar gelagert sind, während die oberen Enden der Gewindespindeln mit der Tischplatte in Verbindung stehen. Zum Antrieb der Muttern können Kettengetriebe, Zahnradgetriebe und dgl. Verwendung finden. Umgekehrt ist es auch möglich, die Gewindespindeln axial unverschieblich in den Beinteilen des Tisches zu lagern und darauf Laufmuttern anzuordnen, die ihrerseits mit der Tischplatte in Verbindung stehen. Hier können dann Ketten- oder Zahnradgetriebe Verwendung finden, um die Gewindespindeln anzutreiben. Mittels Kupplungen kann dafür Sorge getragen werden, daß von einem Antrieb aus, beispielsweise einer Handkurbel, entweder alle Stellglieder angetrieben werden, um eine Parallelverschiebung der Tischplatte zu bewirken, oder aber nur die am vorderen oder hinteren Rand angeordneten Stellglieder, um eine Schrägstellung der Tischplatte zu bewirken oder zu verändern.

Alle diese bekannten Einrichtungen, die zur Einstellung der Höhe und Neigung der Tischplatte dienen, sind relativ aufwendig und erfordern zu ihrer Unterbringung eine spezielle Ausbildung des Tischgestelles.

Es ist ferner aus der DE-C-31 342 eine Vorrichtung zum Anheben des hinteren Randes einer Schreibtischplatte bekannt, die im Bereich ihres vorderen Randes mit dem Tischgestell durch Scharniere verbunden ist. Die Verstellvorrichtung umfaßt an der hinteren Zarge des Schreibtischgestelles um der Zarge senkrechte Achsen schwenkbar gelagerte Hebel, die sich mit einem Ende an der Unterseite der Tischplatte abstützen und deren andere Enden mit einem komplizierten Hebelgetriebe in Verbindung stehen, das eine bis zum vorderen Rand des Schreibtischgestelles reichende Zugstange umfaßt. Die Stabilität dieser Stellvorrichtung scheint nur in Verbindung mit einer an einem Rand mit dem Tischgestell fest, wenn auch gelenkig verbundenen Tischplatte gewährleistet zu sein. Außerdem wäre es nicht ohne weiteres möglich, eine gleichartige Stellvorrichtung auch für den vorderen Rand der Tischplatte vorzusehen.

Die GB-A-383 652 offenbart endlich Vorrichtungen zum Schrägstellen der Kopf- und Fußteile von Sprungrahmen oder Rosten für Betten, die wiederum an einem Rand mit dem Gestellrahmen gelenkig verbunden sind. Zum Verändern der Schrägstellung dieser Teile dienen entweder Lenker, die an einem Ende mit dem verstelbaren Teil und am anderen Ende mit auf Gewindespindeln angeordneten Laufmuttern gelenkig verbunden sind, oder aber sich an dem Teil abstützende Kurbelarme, die von einer mit einer Zahnung versehenen Scheibe abstehen, mit der eine Antriebsschnecke in Eingriff steht. Dabei ist für jeden einzelnen Arm eine eigene Welle mit Antriebsschnecke vorgesehen. Die freien Ende der Kurbelarme greifen dabei im wesentlichen in der Mitte der an einem Rand schwenkar gelagerten Teile an. Für die Höhenverstellung von Tischplatten sind daher diese Anordnungen nicht geeignet.

Demgegenüber liegt der Erfindung die Aufgabe zugrunde, einen Tisch der eingangs beschriebenen Art so auszubilden, daß der Aufbau seines Gestelles von der Einrichtung zur Verstellung der Tischplatte weitgehend unabhängig ist und die Verstelleinrichtung selbst sich durch einen besonders einfachen und platzsparenden sowie zugleich sehr betriebssicheren Aufbau auszeichnet.

Diese Aufgabe wird nach der Erfindung dadurch gelöst, daß die Stellglieder von Kurbelarmen gebildet werden, die jeweils an einer zum vorderen bzw. hinteren Rand der Tischplatte parallelen, im Tischgestellt drehbar gelargerten Welle befestigt sind, sich mit ihren Enden an der Unterseite der Tischplatte abstützen und mit deren Wellen Antriebe zum Verschwenken der Kurbelarme in Eingriff stehen.

Der besondere Vorteil des erfindungsgemäßen Tisches besteht darin, daß die Kurbelarme und deren Antriebe in zueinander parallelen, horizontalen Ebenen angeordnet werden können, so daß sie in einfacher Weise unterhalb der Tischplatte unterzubringen sind, wo bei jedem Tisch, unabhängig von der Art des Tischgestelles, für die Anordnung der Kurbelarme und der zu ihrer Betätigung erforderlichen Einrichtungen ausreichend Platz vorhanden ist. Dabei können die Kurbelarme und deren Antriebe in entsprechend ausgebildeten Teilen des Tischgestelles unmittelbar gelagert sein oder aber in einem einfachen Rahmengestell, das an der Unterseite der Tischplatte oder auch am Tischgestell befestigt werden kann. Daher bedarf es keiner besonderen Ausbildung des Tischgestelles, wenn ein Tisch, der bisher eine feste Platte aufwies, ohne nennenswerte Änderung in einen Tisch mit in der Höhe und in der Neigung verstellbarer Tischplatte umgesetzt werden soll.

Die Kurbelarme können in beliebiger Weise mit der Tischplatte in Eingriff stehen. Denkbar wäre eine gelenkige Verbindung, die eine hohe Stabilität hat, bei der jedoch in Kauf genommen werden müßte, daß die Tischplatte bei der Höhenverstellung eine gewisse Querverschiebung erleidet. Für den Fall, daß eine solche Querverschiebung unerwünscht ist, sieht eine weitere Ausgestaltung der Erfindung vor, daß die Kurbelarme an ihren Enden schwenkbar gelagerte Gleitschuhe aufweisen, die in an der Unterseite der Tischplatte angebrachte Führungsschienen eingreifen, und daß die Tischplatte in Längsrichtung der Führungsschienen gegenüber dem Tischgestell unverschiebbar gehalten ist. Zu diesem Zweck können Vertikalführungen für die Tischplatte verwendet werden. Eine einfachere Anordnung wird dadurch erzielt, daß die Tischplatte in jeder ihrer möglichen Stellungen mit ihrem hinteren Rand an einem Längsträger des Tischgestelles, insbesondere an einem Kabelkanal, durch ein elastisches Glied in Anlage gehalten wird.

Eine andere, sehr einfache und zuverlässige Art, für eine Vertikalführung der Tischplatte zu sorgen, besteht darin, eine Kniehebelvorrichtung vorzusehen, die außer den Kurbeiarmen jeweils einen Lenker umfaßt, der an einem Ende oberhalb der Schwenkachse des zugeordneten Kurbelarmes an der Unterseite der Tischplatte schwenkbar gelagert und am anderen Ende mit dem Kurbelarm im Bereich von dessen Mitte gelenkig verbunden ist. Dabei genügt es, für den vorderen und den hinteren Rand der Tischplatte jeweils eine Kniehebelvorrichtung vorzusehen und auf Wellen, welche die zu den Kniehebelvorrichtungen gehörenden Kurbelarme tragen, zusätzliche Kurbeln anzubringen, an deren freien Enden sich die Tischplatte lediglich abstützt.

Bei einer bevorzugten Ausführungsform der Erfindung sind die Kurbelarme mit Zahnrädern drehfest verbunden, mit denen wiederum in ihrer Längsrichtung verschiebbare und in beliebiger Stellung feststellbare Zahnstangen in Eingriff stehen. Dabei kann jeweils ein Zahnrad mit Zahnstange zum Antrieb der Kurbelarme dienen, die am hinteren bzw. vorderen Rand der Tischplatte angreifen, so daß die Höhenverstellung am vorderen und am hinteren Tischrand unabhängig vom jeweils anderen Rand erfolgen kann.

In weiterer Ausgestaltung dieser Ausführungsform kann wenigstens eine Zahnstange als Laufmutter ausgebildet sein und mit einer Gewindespindel in Eingriff stehen. Auf diese Weise ist eine feine Verstellung der Zahnstange und damit der Höhe der Tischplatte möglich. Die Selbsthemmung der Gewindespindel-Laufmutter-Anordnung gewährleistet zugleich, daß die Zahnstange jede gewähte Stellung mit Sicherheit beibehält, so daß besondere Einrichtungen zum Feststellen der Zahnstangen entfallen können. Eine im wesentlichen gleiche Wirkung wird auch erzielt, wenn eine Zahnstange am Ende einer Gewindespindel angeordnet ist, die in einer am Tischgestell angebrachten Gewindebohrung geführt ist.

Bei einer bevorzugten Ausführungsform der Erfindung ist eine Gewindespindel in einer am Tischgestell angebrachten Gewindebohrung geführt und als Hohlspindel ausgebildet. Diese Hohlspindel nimmt eine weitere Gewindespindel auf, mit der eine als Laufmutter ausgebildete Zahnstange zusammenwirkt. Diese weitere Gewindespindel ist in der Hohlspindel verdrehbar, jedoch in Axialrichtung unverschieblich gelagert.

Diese Ausführungsform der Erfindung hat den besonderen Vorteil, daß ein Verdrehen der als Hohlspindel ausgebildeten Gewindespindel nicht nur das Verschieben der Zahnstange zur Folge hat, die an ihrem Ende angeordnet ist, sondern zugleich auch das Verschieben der weiteren Gewindespindel, die in der Hohlspindel in Axialrichtung unverschieblich gelagert ist, so daß die auf dieser weiteren Gewindespindel angeordnete Zahnstange die gleiche Verschiebung erfährt wie die Zahnstange, die am Ende der als Hohlspindel ausgebildeten Gewindespindel angeordnet ist. Daher läßt sich durch Verdrehen der Hohlspindel, die zu diesem Zweck mit einem Handrad versehen sein kann, die Tischplatte in der jeweiligen Lage parallel zu sich anheben oder absenken. Durch Verdrehen der weiteren Gewindespindel wird nur die Zahnstange verschoben, die auf dieser weiteren Gewindespindel als Laufmutter angeordnet ist, und es wird die Tischplatte nur an dem Rand angehoben oder abgesenkt, mit dem die Stellglieder in Eingriff stehen, die durch das Verschieben der mit der weiteren Gewindespindel gekoppelten Zahnstange verschwenkt werden. Vorzugsweise wird es sich um den hinteren Rand der Tischplatte handeln, der auf diese Weise gegenüber dem vorderen Rand angehoben oder abgesenkt wird, um die Schräglage der Tischplatte zu verändern.

Die beschriebene Anordnung wird besonders einfach, wenn die Zahnstange, die von der als Hohlspindel ausgebildeten Gewindespindel angetrieben wird, auf der weiteren Gewindespindel gelagert und zwischen dem Ende der Hohlwelle und einem auf der weiteren Gewindespindel angeordneten Bund gehalten ist.

Wie bereits erwähnt, ermöglicht es die Erfindung, die Einrichtung zur Höhenverstellung in einem am Tischgestell angebrachten Rahmengestell zu lagern und anzuordnen. Dabei können vorzugsweise die Kurbelarme und die Zahnräder auf Wellen befestigt sein, die in einem unterhalb der Tischplatte angeordneten Rahmen drehbar gelagert sind und sich parallel zu den. Rändern der Tischplatte erstrecken. Weiterhin können dann die Gewindespindeln in einem an dem Rahmen angeordneten, sich quer zu den Wellen erstreckenden Kasten gelagert sein, in dem die Zahnstangen verschiebbar, jedoch unverdrehbar geführt sind.

Bei einer weiteren, besonders vorteilhaften Ausführungsform der Erfindung stehen die Kurbelarme an ihren oberen Enden mit Schraubspindeln in Eingriff, die an der Unterseite der Tischplatte axial unverschieblich gelagert sind. Im Gegensatz zu der vorstehend behandelten Ausführungsform sind hier also die Antriebsmittel für die Kurbelarme an der Unterseite der Tischplatte angebracht und es brauchen am Tischgestell nur die Lager zum Abstützen der Kurbelarme vorgesehen zu werden. Daher ist der Platzbedarf für die Verstelleinrichtung hier besonders gering. Durch eine koaxiale Anordnung der Spindeln kann ihre Betätigung, beispielsweise mittels einer Kurbel, besonders einfach gestaltet werden. Dabei wird man vorteilhaft die Schraubenspindel der weiter vorn gelegenen Kniehebelvorrichtung hohl ausbilden und mit einer Kupplung versehen, so daß sie nur angetrieben wird, wenn durch entsprechendes Aufschieben des (auf einem Dorn der hinteren Schraubenspindel drehfest sitzenden) Drehorgans, z. B. einer Kurbel, Kupplungskontakt zur Hohlspindel hergestellt ist. Da das Drehorgan, z. B. die Kurbel, dabei mit Formschluß auf dem z. B. vierkantigen Dorn der hinteren Schraubenspindel sitzt, wird dann ein simultanes Drehen beider Schraubenspindeln möglich, was besonders bei gleicher Gewindesteigung vorteilhaft ist. Zieht man aber die Kurbel außer Kupplungskontakt zur Hohlspindel, so dreht sie nur die hintere Schraubenspindel. So ist zwischen Parallelverschiebung (Drehen beider Spindeln) und Neigungsverstellung (Drehen einer Spindel) des. Blatts wählbar.

Die Erfindung wird im folgenden anhand des in der Zeichnung dargestellten Ausführungsbeispieles näher beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigen
Figur 1 das Schaubild eines Tisches nach der Erfindung unter Fortlassung der Tischplatte,
Figur 2 eine Ansicht des Oberteiles des Tisches nach Fig. 1,
Figur 3 eine Ansicht des Tisches nach Fig. 1 von unterhalb der Tischplatte,
Figur 4 einen Schnitt längs der Linie IV-IV durch die Anordnung nach Fig. 2,
Figur 5 einen Schnitt ähnlich Fig. 4 mit schräggestellter Tischplatte,
Figur 6 ein Schaubild einer weiteren Ausführungsform eines erfindungsgemäßen Tisches,
Figur 7 ein aus der Richtung des Pfeiles VII in Fig. 6 gesehenes Schema der Höhenverstellvorrichtung,
Figur 8 einen mehrfach gebrochenen, im Detail teilweise weiter geschnittenen, vergrößerten Schnitt nach Linie VIII-VIII in Fig. 7,
Figur 9 einen Schnitt nach Linie IX-IX in Fig. 8 und
Figur 10 ein gegenüber Fig. 6 vergrößertes Schaubild der koaxialen Gewindespindeln mit Kurbel-Antrieb.

Der in den Fig. 1 bis 5 dargestellte Tisch weist ein Gestell auf, das aus zwei C-förmigen Seitenteilen 1 und 2 besteht, die im Bereich ihrer hinteren oberen Ecke durch einen Längsträger 3 miteinander verbunden sind, der als Kabelkanal ausgebildet ist. Der Längsträger 3 bildet zusammen mit den oberen Holmen 4 der Seitenteile 1 und 2 ein nach vorne offenes Viereck, in welches ein Rahmengestell 5 eingesetzt ist, das aus zwei Querträgern 6 besteht, welche durch zwei Längsträger 7 und 8 miteinander verbunden sind. Das Rahmengestell 5 ist an den oberen Holmen 4 der Seitenteile 1 und 2 mittels Schrauben 9 befestigt, welche die Querträger 6 durchdringen. Im Bereich seiner Mitte weist das Rahmengestell 5 noch einen nach oben offenen Kasten 10 auf, der sich parallel zu den Querträgern 6 erstreckt und an den Längsträgern 7 und 8 befestigt ist.

In den Querträgern 6 des Rahmengestelles 5 sind die Enden von Wellen 11 und 12 drehbar gelagert, die sich parallel zu den Längsträgern 7 und 8 des Rahmengestelles 5 erstrecken und jeweils an der Seite der Längsträger angeordnet sind, welche der offenen Seite des von dem Längsträger 3 und den Holmen 4 des Tischgestelles gebildeten Vierecke zugewandt sind. Die offene Seite des Viereckes bildet die Vorderseite des Tisches, während der Längsträger 3 an der Rückseite des Tisches liegt. Die Wellen 11 und 12 tragen nahe ihren Enden d. h. benachbart zu den Querträgern 6, Kurbelarme 13 bzw. 14, die sich bei der in den Fig. 1 bis 4 dargestellten, tiefsten Lage der Tischplatte horizontal, also parallel zu den Querträgern 6 des Rahmengestelles 5 erstrecken. Mit den Enden der Kurbelarme 13, 14 sind Gleitschuhe 15 gelenkig verbunden, die in Führungsschienen 16 eingreifen, welche an der Unterseite der Tischplatte 17 parallel zu den Querträgern 6 des Rahmengestelles 5 angebracht sind. An den Enden der Führungsschienen 16, die dem Längsträger 3 des Tischgestelles zugewandt sind, sind Schraubenzugfedem 18 eingehängt, welche die Tischplatte 17 stets in Richtung auf den Längsträger 3 ziehen, so daß der hintere Rand der Tischplatte stets an der ihr zugewandten Innenseite 19 des Längsträgers anliegt.

Innerhalb des im Bereich der Mitte des Rahmengestelles 5 angeordneten Kastens befindet sich eine Stellvorrichtung, welche das Verschwenken der Wellen 11 und 12 mit den Kurbelarmen 13, 14 ermöglicht. Diese Stellvorrichtung umfaßt Zahnradabschnitte 21, 22, die jeweils auf dem den Kasten 10 durchsetzenden Abschnitt der Welle 11 bzw. 12 drehfest angeordnet sind. Mit diesen Zahnradabschnitten 21, 22 stehen Zahnstangen 23, 24 in Eingriff, die in dem Kasten 10 verschiebbar, jedoch unverdrehbar gelagert sind. Die mit dem vorderen Zahnradabschnitt 21 in Eingriff stehende Zahnstange 23 befindet sich am Ende einer Gewindespindel 25, die eine Gewindebohrung in einer den Kasten 10 nach vorn abschließenden Wand 26 durchsetzt. Die Gewindespindel 25 ist gegenüber der Zahnstange 23 drehbar und zu diesem Zweck an ihrem außerhalb des Kastens 10 liegenden Ende mit einem Handrad 27 versehen. Sie ist jedoch mit der Zahnstange 23 durch eine Stange 28 in Axialrichtung formschlüssig verbunden, welche eine Bohrung der als Hohlspindel ausgebildeten Gewindespindel 25 sowie auch eine Bohrung der daran angrenzenden Zahnstange 23 durchsetzt und Bunde aufweist, die einerseits am äußeren Ende der Gewindespindel 25 und andererseits am inneren Ende der Zahnstange 23 anliegen. Der eine Bund wird von der Nabe eines weiteren Handrades 29 gebildet, das mit dem äußeren Ende der Stange 28 drehfest verbunden ist, während der andere Bund von einem auf der Stange befestigten Stellring 30 gebildet wird. Die die Hohlspindel 25 durchsetzende Stange 28 weist ihrerseits an ihrem dem Handrad 29 abgewandten Ende einen mit Gewinde versehenen Abschnitt 31 auf und bildet insofern eine weitere Gewindespindel, mit der die eine Gewindebohrung aufweisende hintere Zahnstange 24 nach Art einer Laufmutter in Eingriff steht.

Wie ohne weiteres erkennbar, wird durch Drehen am Handrad 27 die als Hohlspindel ausgebildete Gewindespindel 25 mehr oder weniger weit in die Gewindebohrung eingedreht, die sich in der Wand 26 des Kastens 10 befindet, und dadurch in ihrer Axialrichtung mehr oder weniger weit verschoben. Diese Verschiebung wird von dem Ende der Gewindespindel 25 bew. von der Stange 28 mit ihren vom Handrad 29 bzw. Stellring 30 gebildeten Bunden auf die Zahnstange 23 übertragen, die demgemäß dem vorderen Zahnradabschnitt 21 eine Drehbewegung erteilt. Die gleiche Axialbewegung führt aber auch die Stange 28 aus, mit deren Gewindeabschnitt 31 die andere Zahnstange 24 axial unverschiebbar in Eingriff steht, sofern der Stange 28 keine Drehbewegung erteilt wird, wie es der Fall ist, wenn nur das Handrad 27 betätigt wird. Daher nimmt auch die Zahnstange 24 an der durch Drehen des Handrades 27 erzeugten- Axialverschiebung teil, so daß also beide Zahnstangen 23 und 24 um den gleichen Weg verschoben werden und daher die zugeordneten Zahnradabschnitte 21, 22 um den gleichen Schwenkwinkel mitnehmen. Infolgedessen erteilen die Kurbelarme 13, 14, welche sich auf den von den Zahnradabschnitten 21, 22 verschwenkten Wellen 11 bzw. 12 befinden, der Tischplatte annähernd die gleiche Hubbewegung, so daß die Tischplatte annähernd parallel zu ihrer Ausgangsstellung angehoben oder abgesenkt wird. Fig. 4 zeigt die Tischplatte in ihrer tiefsten Stellung, aus der sie durch Drehen des Handrades 27 bis in die in Fig. 4 strichpunktiert angedeutete, obere Stellung angehoben werden kann. Es versteht sich, daß die Tischplatte in jede Zwischenstellung zwischen diesen beiden Extremstellungen gebracht werden kann und in der gewählten Stellung mit Sicherheit unverrückbar gehalten ist.

Wird das mit der weiteren Gewindespindel 28, 31 verbundene, innere Handrad 29 gedreht, so bleibt hierdurch die Stellung der vorderen Zahnstange 23 unverändert, jedoch wird die hintere Zahnstange 24 gegenüber der weiteren Gewindespindel 28, 31 verschoben. Daher wird durch Drehen des inneren Handrades 29 lediglich der auf der hinteren Welle 12 sitzende Zahnradabschnitt 22 verdreht, so daß nur die am hinteren Tischrand angeordneten Lenker 14 verschwenkt werden und dadurch die Höhenstellung der Tischplatte am hinteren Rand verändern. Infolgedessen läßt sich durch stärkeres Anheben oder Absenken der Tischplatte am hinteren Rand mittels des Handrades 29 die Schräglage der Tischplatte ändern. Dabei steht für die Schrägstellung der Tischplatte am hinteren Rand der gesamte, zur Verstellung der Tischplatte vorgesehene Hub zur Verfügung.

Der in den Fig. 6 bis 10 veranschaulichte Bürotisch ist so einfach dargestellt, damit die Verständlichkeit der Erfindung, ohne sekundäre Konstruktionsmöglichkeiten übersichtlich dargelegt wird.

Der Tisch nach Fig. 6 besitzt ein Traggestell 100 mit Beinen 110 und Trägern 11 und 12. Auf diesem Traggestell 1 ist die Tischplatte 102 höhenverstellbar angeordnet, wobei ihre Vorderkante 120 und ihre Hinterkante 121 aus ihrer tiefsten, in Fig. 6 ausgezogen dargestellten Lage bis zu den strichpunktierten Linien anhebbar sind. In den Fig. 7 bis 9 ist die gehobene Stellung ausgezogen. Da diese Höhenverstellung so erfolgen kann, daß die Tischplatte 102 nur an der Hinterkante 121 alleine oder parallel zur jeweiligen Lage hebbar und senkbar ist, kann auch eine Schrägstellung der Tischplatte 102 erfolgen. Die diesbezüglichen Einzelheiten werden später erörtert, derzeit sei zu Fig. 6 nur erwähnt, daß zur Höhenverstellung eine Kurbel 103 zu drehen ist.

An der Unterseite der Tischplatte 102 ist (in nicht dargestellter Weise) ein zur Höhenverstellvorrichtung 105 (Fig. 7) gehörender Unterbau 104 befestigt, welcher quer zur Vorderkante 120 der Tischplatte verlaufend eine mittlere Führungsschiene 140 und zwei dazu parallele seitliche Hilfs-Führungsschienen 141 aus Stahl-Hohlprofilen aufweist. Diese Führungsschienen 140 und 141 sind durch zur Vorderkante 120 parallele Querverbindungen 142 miteinander zum Unterbau 104 starr verbunden.

An den Trägern 112 sind Endlager 212 (Fig. 7 und 8) für Tragachsen-Wellen 150 der Höhenverstellvorrichtung 105 (Fig. 7) angebracht. An den die Träger 112 verbindenden Querträgern 111 sind Mittellager 211 (Fig. 8 und 9) angeordnet. Die Wellen 150 sind in den Lagern 211 und 212 am Traggestell 101 drehbar aber axial unverschieblich gelagert.

Mit jeder Welle 150 sind in der Mitte zwei Kurbelarme 161 drehfest verbunden, die Teil einer Kniehebelvorrichtung 106 sind. Diese Kurbelarme 161 sind durch Kniegelenkachsen 163 mit Lenkern 162 verbunden. Die Kurbelarme 161 sind oben durch Achszapfen 164 mit einem in der Führungsschiene 140 verschieblichen Gleitschuh 165 verbunden, während die Lenker 162 durch Achszapfen 166 mit der Führungsschiene 140 verbunden sind. Ein Verschieben jedes Gleitschuhs 165 bringt eine Schwenkung der zugehörigen Kurbelarme 161 um die Welle 150 mit sich, wobei durch die Lenker 162 bewirkt wird, daß der Unterbau 104 (Teile 140, 141, 142) mit der Tischplatte 102 entlang einer zur Tischplatte vertikalen Ebene, in der die betreffende Welle 150 liegt, wegbewegt wird. Das Bewegen des einen oder beider Gleitschuhe 165 erfolgt über zwei zueinander koaxiale Gewindespindeln 107 und 108, die (in nicht näher dargestellter Weise) drehbar aber axial unverschieblich in der Führungsschiene 140 gelagert sind.

Zur Beschreibung der Gewindespindeln 107 und 108 wird vor allem auf die Fig. 10 verwiesen. Die Gewindespindel 101 ist als Hohlspindel ausgebildet und steht mit jenem Gleitschuh 165 in Gewindekontakt, welcher näher bei der Vorderkante 120 der Tischplatte 102 ist, während die Gewindespindel 108 weiter hinten in den anderen Gleitschuh 165 eingreift. Die Verlängerung 180 der Gewindespindel 108 durchdringt die Gewindespindel 107 und ist am vorderen Ende als Vierkantdorn 181 ausgebildet, auf welchem formschlüssig aber axial verschieblich und abnehmbar die Kurbel 103 sitzt. Zuvorderst an der Gewindespindel 107 befindet sich ein Kupplungsteil 170, in welchen die Kupplungsnase 171 der Kurbel 103 einschiebbar ist.

Dreht man die Kurbel 103 in ihrer in Fig. 10 gezeigten Stellung, so wird nur die Gewindespindel 108 mitgenommen, so daß nur die hintere der Kniehebelvorrichtungen 106 betätigt wird. Schiebt man die Kurbel mit der Kupplungsnase 171 in den Kupplungsteil 170, so können beide Gewindespindeln von der Kurbel gleichzeitig gedreht werden, und beide Kniehebelvorrichtungen 106 würden betätigt. Gleiche Steigung der Gewindespindeln 107 und 108 ist dabei vorteilhaft, weil beim Drehen beider Gewindespindeln 107 und 108 eine Parallelverschiebung der Tischplatte 102 erfolgen soll.

In der Fig. 9 erkennt man einen Schlitz 240, durch welchen der Gelenkzapfen 164 vom Gleitschuh 165 zu den Kurbelarmen 161 geht. Dadurch ist auf einfache Weise auch eine Begrenzung der Verschiebbarkeit des Gleitschuhes 165 gegeben.

Wenn man in der in Fig. 7 gezeigten Weise die Führungsschienen 140 und 141 frei ausmünden läßt, können die Gleitschuhe 165 und 190 in die Führungsschienen 140 bzw. 141 bequem eingesetzt werden.

Damit die durch die bisher geschilderte Höhenverstellvorrichtung 105 höhenverstellbare Tischplate 102 auf einfache Weise gegen seitliches Kippen stabilisiert ist, sind hier Hilfskurbeln 109 vorgesehen, die jeweils mit einer der Wellen 150 drehfest verbunden und mittels eines Achszapfens 191 im Hilfs-Gleitschuh 190 einer Hilfs-Führungsschiene 141 gelagert ist. Da somit die Bewegung eines jeden Gleitschuhes 165 über die Kurbelarme 161 zu einer Drehung der zugehörigen Welle 150 führt, werden die Hilfskurbeln 109 parallel zu dem Kurbelarm 161 geschwenkt, so daß sich auch bei den Hilfs-Gleitschuhen 190 eine der bewirkten Höhenverstellung entsprechende Verstellung der Abstützung der Seitenbereiche der Tischplatte 102 über die Kurbeln 109 ergibt.

Die ganze Vorrichtung läßt sich einfach und wirtschaftlich z. B. aus Stahl herstellen. Sie kommt ohne komplizierte Teile aus. Wenn man auch die Spindel 108 als eine der Spindel 107 entsprechende Hohlspindel ausbildet, aber auf der Verlängerung 180 drehfest anbringt, läßt sich auch dort gegenüber der gezeichneten Ausführungsform eine Verringerung der Teile erreichen.

Insgesamt ist aus dem Vorstehenden ersichtlich, daß die als Ausführungsbeispiele dargestellten Tische jeweils eine Verstellvorrichtung für die Tischplatte aufweisen, deren Bestandteile im wesentlichen in einem Rahmengestell untergebracht sind, das unterhalb der Tischplatte an einem herkömmlichen Tischgestell oder sogar an der Tischplatte selbst befestigt werden kann. Dabei ist die spezielle Ausbildung des Tischgestelles ohne jede Bedeutung, da das Rahmengestell oder die Lagerung für die Kurbelarme von den gleichen Elementen des Tischgestelles gehalten werden kann, die sonst zum Tragen der Tischplatte vorgesehen sind. Die Verstellvorrichtungen weisen um horizontale Achsen schwenkbare Kurbelarme auf, die in einfacher Weise mit der Unterseite der Tischplatte verbunden werden können, insbesondere durch die bei den Ausführungsbeispielen verwendeten Anordnungen von Führungsschienen und Gleitschuhen. Es sind jedoch auch viele andere geeignete Verbindungen denkbar. Beispielsweise würde es genügen, wenn die Enden der Kurbelarme, ggf. unter Zwischenschaltung von Rollen, einfach an der Unterseite der Tischplatte anliegen, sofern die Tischplatte mit einer geeigneten Vertikalführung versehen ist. Weiterhin ist ersichtlich, daß durch Anwendung einfachster Stellelemente die Höhe der Tischplatte am vorderen und hinteren Rand beliebig einstellbar ist, wobei die bei den dargestellten Ausführungsbeispielen angewandten, besonderen Ausführungsformen entweder mit einem ersten Stellglied eine Parallelverschiebung und mit einem zweiten Stellglied eine Änderung der Schräglage der Tischplatte oder aber durch Verrücken eines gemeinsamen Stellgliedes einen Wechsel zwischen den beiden Betriebsarten ermöglichen.

## Patentansprüche

1. Tisch, insbesondere Arbeitstisch für Endgeräte von datenverarbeitenden Anlagen, mit einer gegenüber dem Tischgestell in der Höhe und in der Neigung verstellbaren Tischplatte (17; 102), die im Bereich ihres vorderen und ihres hinteren Randes mit unabhängig voneinander Betätigbaren Stellgliedern (13, 14 ; 161) in Eingriff steht, dadurch gekennzeichnet, daß die Stellglieder von Kurbelarmen (13, 14; 161) gebildet werden, die jeweils an einer zum vorderen bzw. hinteren Rand der Tischplatte (17 ; 102) parallelen, im Tischgestell drehbar gelagerten Welle (11, 12; 150) befestigt sind, sich mit ihren Enden an der Unterseite der Tischplatte (17 ; 102) abstützen und mit deren Wellen (11, 12; 150) Antriebe zum Verschwenken der Kurbelarme in Eingriff stehen.

2. Tisch nach Anspruch 1, dadurch gekennzeichnet, daß die Kurbelarme (13, 14; 161) an ihren Enden schwenkbar gelagerte Gleitschuhe (15 ; 165 ; 190) aufweisen, die in an der Unterseite der Tischplatte (17 ; 102) angebrachte Führungsschienen (16 ; 140, 141) eingreifen, und daß die Tischplatte (17 ; 102) in Längsrichtung der Gleitschienen gegenüber dem Tischgestell unverschiebbar gehalten ist.

3. Tisch nach Anspruch 2, dadurch gekennzeichnet, daß die Tischplatte (17) in jeder ihrer möglichen Stellungen mit ihrem hinteren Rand an einem Längsträger (3) des Tischgestelles, insbesondere an einem Kabelkanal, durch ein elastisches Glied (18) in Anlage gehalten wird.

4. Tisch nach Anspruch 2, dadurch gekennzeichnet, daß die Kurbelarme (161) jeweils Teil einer Kniehebelvorrichtung (106) sind, die einen Lenker (162) umfaßt, der an einem Ende oberhalb der Schwenkachse (150) des zugeordneten Kurbelarmes (161) an der Unterseite der Tischplatte (102) schwenkbar gelagert und am anderen Ende mit dem Kurbelarm (161) im Bereich von dessen Mitte gelenkig verbunden ist.

5. Tisch nach Anspruch 4, dadurch gekennzeichnet, daß die zu den Kniehebelvorrichtungen (106) gehörenden Kurbelarme (161) auf im Traggestell (101) drehbar gelagerten Wellen (150) befestigt sind, und auf diesen Wellen wenigstens je eine weitere Kurbel (109) drehfest angebracht ist, an deren freiem Ende sich die Tischplatte (102) abstützt.

6. Tisch nach einem der Ansprüche 2 bis 5, dadurch gekennzeichnet, daß die Führungsschienen (140, 141) zusammen mit Querverbindungen (142) einen Unterbau (104) für die Tischplatte (102) bilden.

7. Tisch nach einem der vorhergehenden Ansprüche, dadurch gekennzeichnet, daß die Kurbelarme (13, 14) mit Zahnrädern (21, 22) drehfest verbunden sind, mit denen wiederum in ihrer Längsrichtung verschiebbare und in beliebiger Stellung feststellbare Zahnstangen (23, 24) in Eingriff stehen.

8. Tisch nach Anspruch 7, dadurch gekennzeichnet, daß wenigstens eine Zahnstange (24) als Laufmutter ausgebildet ist und mit einer Gewindespindel (28, 31) in Eingriff steht.

9. Tisch nach Anspruch 7 oder 8, dadurch gekennzeichnet, daß wenigstens eine Zahnstange (23) am Ende einer Gewindespindel (25) angeordnet ist, die in einer am Tischgestell angebrachten Gewindebohrung geführt ist.

10. Tisch nach den Ansprüchen 8 und 9, dadurch gekennzeichnet, daß die in der am Tischgestell angebrachten Gewindebohrung geführte Gewindespindel (25) als Hohlspindel ausgebildet ist und eine weitere Gewindespindel (28, 31) aufnimmt, mit der eine als Laufmutter ausgebildete Zahnstange (24) zusammenwirkt, und daß die weitere Gewindespindel (28, 31) in der Hohlspindel (25) verdrehbar, jedoch in Axialrichtung unverschieblich gelagert ist.

11. Tisch nach Anspruch 10, dadurch gekennzeichnet, daß die von der als Hohlspindel ausgebildeten Gewindespindel (25) angetriebene Zahnstange (23) auf der weiteren Gewindespindel (28, 31) gelagert und zwischen dem Ende der Hohlspindel und einem auf der weiteren Gewindespindel angeordneten Bund (30) gehalten ist.

12. Tisch nach Anspruch 10 oder 11, dadurch gekennzeichnet, daß an den den Zahnstangen (23, 24) abgewandten Enden der Gewindespindein (25, 28) zueinander koaxiale Handräder (27, 29) angebracht sind.

13. Tisch nach eindem der Ansprüche 7 bis 12, dadurch gekennzeichnet, daß die Kurbelarme (13, 14) und die Zahnräder (21, 22) auf Wellen (11, 12) befestigt sind, die in einem unterhalb der Tischplatte (17) angeordneten Rahmengestell (5) drehbar gelagert sind und sich.parallel zu den Rändern der Tischplatte (17) erstrecken.

14. Tisch nach Anspruch 13, dadurch gekennzeichnet, daß die Gewindespindeln (25, 28) in einem an dem Rahmengestell (5) angeordneten, sich quer zu den Wellen (21, 12) erstreckenden Kasten (10) gelagert sind, in dem die Zahnstangen (23, 24) verschiebbar, jedoch unverdrehbar geführt sind.

15. Tisch nach einem der Ansprüche 1 bis 6, dadurch gekennzeichnet, daß die Kurbelarme (161) an ihren oberen Enden mit Schraubenspindeln (107, 108) in Eingriff stehen, die an der Unterseite der Tischplatte (102) axial unverschieblich gelagert sind.

16. Tisch nach Anspruch 15, dadurch gekennzeichnet, daß die Schraubenspindeln (107, 108), die zum Antrieb von am vorderen und am hinteren Rand der Tischplatte (102) angeordneten Kurbelarmen (161) dienen, koaxial zueinander angeordnet sind.

17. Tisch nach Anspruch 16, dadurch gekennzeichnet, daß eine hohle Schraubenspindel (7) der vorderen Kniehebelvorrichtung (106) über eine Kupplung (170, 171) mit einem Antriebsorgan (103) verbindbar ist, das längs eines mit der anderen Schraubenspindel (108) drehfesten und die Kupplung (170, 171) durchsetzenden Dornes (181) verschieblich ist, wobei eine Schiebestellung vorgesehen ist, in der mit dem Antriebsorgan (103) nur eine Schraubenspindel (108) drehbar ist, und wobei wenigstens eine weitere Schiebestellung vorgesehen ist, in welcher mit dem Antriebsorgan (103) beide Schraubenspindeln (107, 108) gleichzeitig drehbar sind.

## Claims

1. Table, especially work table for terminal equipment of data processing installations, comprising a table top (17 ; 102) adjustable in height and slope relative to the table frame, which (table top) is in engagement in the region of its front and rear edges with adjustment elements (13, 14 ; 161) capable of being actuated independently of each other, characterized in that the adjustment elements are constituted of crank arms (13, 14 ; 161), which are each fixed to a shaft (11, 12 ; 150), rotatably journalled in the table frame and parallel to the front and rear edge respectively of the table top (17 ; 102), and bear with their ends against the lower face of the table top (17 ; 102), and with the shafts (11, 12; 150) of which drives for pivoting the crank arms are in engagement.

2. Table according to Claim 1, characterized in that the crank arms (13, 14 ; 161) possess, at their ends, pivotally mounted slide shoes (15 ; 165 ; 190), which engage into guide rails (16 ; 140, 141) mounted on the lower face of the table top (17 ; 102), and that the table top (17 ; 102) is secured immovably in the longitudinal direction of the guide rails relative to the table frame.

3, Table according to Claim 2, characterized in that the table top (17), in each of its possible positions, is held by an elastic element (18) with its rear edge in bearing against a longitudinal beam (3) of the table frame, especially against a cable duct.

4. Table according to Claim 2, characterized in that the crank arms (161) are each a part of a toggle lever mechanism (106), which comprises a link (162) which is pivotally journalled at one end above the pivot axis (150) of the associated crank arm (161) to the lower face of the table top (102) and is articulated at the other end to the crank arm (161) in the region of its centre.

5. Table according to Claim 4, characterized in that the crank arms (161) forming part of the toggle lever mechanisms (106) are fixed to shafts (150) rotatably journalled in the support frame (101), and that on each of these shafts at least one further crank (109) is torsionally keyed, against the free end of which the table top (102) bears.

6. Table according to one of Claims 2 to 5, characterized in that the guide rails (140, 141) together with transverse connectors (142) constitute a sub-frame (104) for the table top (102).

7. Table according to one of the preceding claims, characterized in that the crank arms (13, 14) are torsionally keyed to gear wheels (21, 22), with which, in turn, toothed racks (23, 24), slidable in their longitudinal direction and capable of being secured in any position, are in engagement.

8. Table according to Claim 7, characterized in that at least one toothed rack (24) is constructed as a running nut and is in engagement with a threaded spindle (28, 31).

9. Table according to Claim 7 or 8, characterized in that at least one toothed rack (23) is disposed on the end of a threaded spindle (25), which is guided in a threaded bore mounted on the table frame.

10. Table according to Claims 8 and 9, characterized in that the threaded spindle (25) guided in the threaded bore mounted on the table frame is constructed as a hollow spindle and receives a further threaded spindle (28, 31), with which a toothed rack (24) constructed as a running nut cooperates, and that the further threaded spindle (28, 31) is journalled rotatably in the hollow spindle (25) but immovable in the axial direction.

11. Table according to Claim 10, characterized in that the toothed rack (23) driven by the threaded spindle (25) constructed as a hollow spindle is journalled on the further threaded spindle (28, 31) and is retained between the end of the hollow spindle and a shoulder (30) disposed on the further threaded spindle.

12. Table according to Claim 10 or 11, characterized in that mutually coaxial handwheels (27, 29) are mounted on the ends of the threaded spindles (25, 28) remote from the toothed racks (23, 24).

13. Table according to one of Claims 7 to 12, characterized in that the crank arms (13, 14) and the gear wheels (21, 22) are fixed on shafts (11, 12), which are rotatably journalled in a frame (5) disposed beneath the table top (17) and extend parallel to the edges of the table top (17).

14. Table according to Claim 13, characterized in that the threaded spindles (25, 28) are journalled in a box (10), disposed on the frame (5) and extending transversely to the shafts (21, 12), in which box the toothed racks (23, 24) are guided slidably but restrained against rotation.

15. Table according to one of Claims 1 to 6, characterized in that the crank arms (161) are in engagement at their upper ends with threaded spindles (107, 108), which are journalled axially immovably in the lower face of the table top (102).

16. Table according to Claim 15, characterized in that the threaded spindles (107, 108), which serve for driving crank arms (161) disposed at the front and rear edges of the table top (102), are disposed coaxially to each other.

17. Table according to Claim 16, characterized in that a hollow threaded spindle (7) of the forward toggle lever mechanism (106) can be connected by a coupling (170, 171) with a drive element (103), which is slidable along a shaft (181), torsionally keyed to the other threaded spindle (108) and passing through the coupling (170, 171), a shift position being provided in which only one threaded spindle (108) is rotatable with the drive element (103) and at least one further shift position being provided in which both threaded spindles (107, 108) are simultaneously rotatable with the drive element (103).

## Revendications

1. Table, en particulier table de travail pour terminaux d'installations de traitement de données, avec un plateau (17 ; 102) réglable en hauteur et en inclinaison par rapport au bâti de table, qui se trouve en engagement au voisinage de son bord avant et de son bord arrière avec des organes de réglage (13, 14; 161) pouvant être actionnés indépendamment l'un de l'autre, caractérisée en ce que les organes de réglage sont formés par des bras de manivelle (13,14 ; 161) qui sont chacun fixés à un arbre (11, 12: 150) parallèle au bord avant ou arrière du plateau (17 ; 102) et supporté à rotation dans le bâti de table, s'appuient par leurs extrémités sur la face inférieure du plateau (17 ; 102) et avec leurs arbres (11, 12 ; 150) se trouvent en prise avec des entraînements pour faire pivoter les bras de manivelle.

2. Table suivant la revendication 1, caractérisée en ce que les bras de manivelle (13, 14 ; 161) présentent à leurs extrémités des patins de glissement (15 165 ; 190) supportés à pivotement, qui s'engagent dans des rails de guidage (16 ; 140, 141) agencés sur la face inférieure du plateau (17 ; 102), et en ce que le plateau (17 ; 102) est maintenu sans possibilité de déplacement suivant la direction longitudinale des rails de glissement par rapport au bâti de table.

3. Table suivant la revendication 2, caractérisée en ce que le plateau (17) est maintenu, dans n'importe laquelle de ses positions possibles, avec son bord arrière appliqué contre un longeron (3) du bâti de table, en particulier contre un canal à câbles, par un organe élastique (18).

4. Table suivant la revendication 2, caractérisée en ce que les bras de manivelle (161) font chacun partie d'un dispositif à levier brisé (106) qui comprend un bras oscillant (162) qui est supporté à pivotement par une extrémité, au-dessus de l'axe de pivotement (150) du bras de manivelle (161) sur la face inférieure du plateau (102) et, à l'autre extrémité, est relié de manière articulée au bras de manivelle (161), au voisinage de son milieu.

5. Table suivant la revendication 4, caractérisée en ce que les bras de levier (161) appartenant aux dispositifs à levier brisé (106) sont fixés sur des arbres (150) supportés à rotation dans le bâti de support (101), et sur ces arbres est agencée solidaire en rotation, au moins une autre manivelle (109) sur l'extrémité libre de laquelle s'appuie le plateau (102).

6. Table suivant une des revendications 2 à 5, caractérisée en ce que les rails de guidage (140, 141) forment conjointement avec des liaisons transversales (142), une substructure (104) pour le plateau (102).

7. Table suivant une des revendications précédentes, caractérisée en ce que les bras de manivelle (13, 14) sont reliés de manière solidaire en rotation à des roues dentées (21, 22), avec lesquelles se trouvent en prise à leur tour des crémaillères (23, 24) mobiles suivant leur direction longitudinale et immobilisables en une position quelconque.

8. Table suivant la revendication 7, caractérisée en ce qu'au moins une crémaillère (24) est réalisée en tant qu'écrou baladeur et se trouve en prise avec une tige filetée (28, 31).

9. Table suivant la revendication 7 ou 8, caractérisée en ce qu'au moins une crémaillère (23) est agencée à l'extrémité d'une tige filetée (25), qui est guidée dans un alésage taraudé pratiqué dans le bâti de table.

10. Table suivant les revendications 8 et 9, caractérisée en ce que la tige filetée (25) guidée dans l'alésage taraudé pratiqué sur le bâti de table, est réalisée en tant que tige creuse et reçoit une autre tige filetée (28, 31) avec laquelle coopère une crémaillère (24) réalisée en tant qu'écrou baladeur, et en ce que l'autre tige filetée (28, 31) est supportée à rotation dans la tige creuse (25), mais cependant sans possibilité de déplacement dans le sens axial.

11. Table suivant la revendication 10, caractérisée en ce que la crémaillère (23) entraînée par la tige filetée (25) réalisée en tant que tige creuse, est supportée sur l'autre tige filetée (28, 31) et est maintenue entre l'extrémité de la tige creuse et un collet (30) agencé sur l'autre tige filetée.

12. Table suivant la revendication 10 ou 11, caractérisée en ce que sur les extrémités opposées aux crémaillères (23, 24) des tiges filetées (25, 28) sont agencés des volants (27, 29) coaxiaux entre eux.

13. Table suivant une des revendications 7 à 12, caractérisée en ce que les bras de manivelle (13, 14) et les roues dentées (21, 22) sont fixés sur des arbres (11, 12) qui sont supportés à rotation dans un bâti de cadre (5) agencé en dessous du plateau (17) et s'étendent parallèlement aux bords du plateau (17).

14. Table suivant la revendication 13, caractérisée en ce que les tiges filetées (25, 28) sont supportées dans un caisson (10) s'étendant transversalement aux arbres (21, 12), agencé sur le bâti de cadre (5), dans lequel les crémaillères (23, 24) sont guidées à coulissement, mais cependant sans possibilité de rotation.

15. Table suivant une des revendications 1 à 6, caractérisée en ce que les bras de manivelle (161) se trouvent en prise, à leurs extrémités supérieures, avec des tiges filetées (107, 108), qui sont supportées sans possibilité de déplacement axial sur la face inférieure du plateau (102).

16. Table suivant la revendication 15, caractérisée en ce que les tiges filetées (107, 108), qui servent à l'entraînement de bras de manivelle (161) agencés sur le bord avant et le bord arrière du plateau (102), sont agencées co-axialement entre elles.

17. Table suivant la revendication 16, caractérisée en ce qu'une tige filetée creuse (7) du dispositif à levier brisé avant (106) peut être reliée par l'intermédiaire d'un accouplement (170, 171), à un organe d'entraînement (103) qui est mobile le long d'une broche (181) solidaire en rotation de l'autre tige filetée (108) et traversant l'accouplement (170, 171), une position de coulissement étant prévue dans laquelle on ne peut faire tourner avec l'organe d'entraînement (103) qu'une tige filetée (108), et au moins une autre position de coulissement étant alors prévue dans laquelle on peut faire tourner avec l'organe d'entraînement (103) les deux tiges filetées (107, 108) simultanément.
